# EUROPÄISCHE PATENTSCHRIFT

(11) **EP 0 288 597 B1**
(45) Veröffentlichungstag und Bekanntmachung des Hinweises auf die Patenterteilung: **06.02.1991**
(21) Anmeldenummer: 87110535.9
(22) Anmeldetag: 21.07.1987
(51) Int. Cl.: F23H 3/02, F23G 5/00

(54) **Rostfeuerung für die Müllverbrennung**
Grate bar incineration for refuse destruction
Feu à grille pour l'incinération des déchets

(30) Priorität: 25.04.1987 DE 3716082
(43) Veröffentlichungstag der Anmeldung: 02.11.1988
(73) Patentinhaber: Mrklas, Louis, Ing.(grad), D-4352 Herten (DE)
(72) Erfinder: Mrklas, Louis, Ing.(grad), D-4352 Herten (DE)
(74) Vertreter: Zeitler, Giselher, Dipl.-Ing.

(56) Entgegenhaltungen:
- CH-A- 543 045
- DE-A- 3 428 586
- US-A- 4 463 688

## Beschreibung

Die Erfindung bezieht sich auf eine Rostfeuerung für die Müllverbrennung gemäß dem Oberbegriff des Anspruchs 1.

Da bei der Verbrennung von Müll auf einem Verbrennungsrost eine gleichmäßige Verbrennung angestrebt wird, auch für den Fall, daß der Müll trocken, feucht oder pastös ist, ist es erforderlich, eine zwangsluftgekühlte Roststabelementenform zu wählen, bei der optimal die Verbrennungsluft mittels Luftdüsen bzw. Luftschlitzen für die Verbrennung von Müll zugeleitet wird.

Es sind genügend Rostfeuerungen für Müllkessel bekannt, die dem Müll auf dem Verbrennungsrost die Verbrennungsluft stets von unten durch den Längsspalt zwischen den einzelnen Roststäben vertikal nach oben zuführen. Bei einem bekannten Roststabelement (US-A 44 63 688) ist die Luftaustrittsöffnung am Ende jedes Roststabelementes als Bohrung mit relativ kleinem Querschnitt ausgebildet. Dies hat zur Folge, daß die aus diesen Bohrungen austretende Verbrennungsluft nicht mit ausreichend großer Menge auf das Verbrennungsgut gerichtet werden kann. Es muß daher nach wie vor zusätzliche Verbrennungsluft von unten nach oben vertikal durch einen zwangsläufig zwischen zwei benachbarten Roststabelementen vorgesehenen Längsspalt eingeblasen werden. Ein derartiger vertikaler Längsspalt zwischen zwei benachbarten Roststabelementen schließt jedoch die Verbrennung von pastösen Abfallstoffen weitgehend aus, da hierbei die Gefahr besteht, daß derartige pastöse Abfallstoffe in unerwünschter Weise in den vertikalen Längsspalt zwischen zwei Roststabelementen eindringen. Schließlich wird auch aufgrund unterschiedlicher Längsspaltöffnungen, die durch Verklemmen oder Verkeilen der einzelnen Roststabelemente bedingt sind, ein Hängenbleiben des Verbrennungsgutes im Längsspalt bewirkt. Dies wiederum verursacht eine ungleichmäßige Verbrennungsluftzufuhr und damit eine zu hohe Geschwindigkeit der Verbrennungsluft, was eine übergroße Verbrennungstemperatur des Verbrennungsgutes auf den Roststabelementen zur Folge hat. Durch die bedingt entstehende überhöhte Verbrennungstemperatur fließt Weißmetall durch die größeren Rostspaltöffnungen in die Aschetrichter und kann ebenfalls zu Störungen der Entaschung führen.

Aus der CH-A 543 045 ist ferner eine Rostfeuerung zum Verbrennen von Abfallstoffen bekannt, bei der einzelne Roststabelemente, mit Luftkanälen zur Förderung der Verbrennungsluft versehen, treppenartig angeordnet sind. Die Luftkanäle sind derart ausgebildet, daß die Verbrennungsluft parallel zur Oberseite der Profile der Roststabelemente austritt. Jedes Roststabelement besteht aus einer einzigen Materialrutschfläche. Diese Elemente werden treppenartig mittels einer Einlagefeder oder mittels Schrauben derartig zusammengesetzt, daß die Luftzuführungsfugen jeweils über das nächste Roststabelement geführt ist. Bei dieser Art des Zusammenfügens der einzelnen Stabelemente besteht die Gefahr, daß durch unterschiedliche Dehnung der einzelnen Roststabelemente sich die Luftzuführungsfugen in ihrer Spaltgröße verändern, wodurch wiederum eine unterschiedliche Verbrennungsluftzufuhr auftritt. Diese ungleichmäßige Verbrennungsluftzufuhr gewährleistet keine optimale Verbrennung, was unmittelbar die bekannten Nachteile nach sich zieht, nämlich eine übermäßige Kohlen monoxidbildung mit der sich hieraus ergebenden Korrosion der Roststabelemente.

Der Erfindung liegt daher die Aufgabe zugrunde, eine Rostfeuerung mit Roststabelementen zu schaffen, durch die die oben geschilderten Nachteile vermieden werden.

Diese Aufgabe wird bei der Rostfeuerung mit zusammengesetzten Roststabelementen gemäß der Erfindung durch die im Anspruch 1 angegebenen Merkmale gelöst. Vorteilhafte Ausgestaltungen hiervon sind in den weiteren Ansprüchen beschrieben.

Mit dem erfindungsgemäß ausgebildeten Roststabelement wird unabhängig, ob der zu verbrennende Müll trocken, naß oder pastös ist, eine optimale Verbrennung gewährleistet. Durch die bereits bei der Herstellung der einzelnen Elemente ausgebildeten Luftaustrittsschlitze und der dachziegelartigen Anordnung der einzelnen Elemente können sich unterschiedliche Ausdehnungen der einzelnen Elemente nicht gravierend auswirken, weil die Verbrennungsluft durch die in jedem Roststabelement in wenigstens zwei Stufen vorgesehenen Luftaustrittsschlitze über die gesamte Verbrennungsbreite und -länge gleichmäßig horizontal eingeblasen wird. Das beidseitige Zusammenfügen der einzelnen Elemente ist ohne Einfluß auf die vorhandenen Luftaustrittsschlitze, wodurch ebenfalls die gleichmäßige Zuführung der Verbrennungsluft gewährleistet wird.

Die Erfindung wird im folgenden in Form eines Ausführungsbeispieles anhand der Zeichnung näher erläutert. Diese zeigt in:
Fig. 1 schematisch im Querschnitt eine aus einzelnen Roststabelementen gebildete Schubrostfeuerung zur Müllverbrennung;
Fig. 2 im Schnitt zwei dachziegelartig übereinander angeordnete Roststabelemente und
Fig. 3 ein einzelnes Roststabelement im Schnitt.

Gemäß Fig. 1 ist unterhalb eines Feuerraumes eine aus einzelnen Roststabelementen 1 gebildete Rostfeuerung für Müll 23 vorgesehen, die von oben her mit dem Müll 23 beschickt ist. Über Luftverteilerkästen 24, die in Aschetrichtern 27 untergebracht sind, wird den zwangsluftgekühlten Roststabelementen 1 Verbrennungsluft 14 horizontal über in Nasen 2, 2a (Fig. 3) angeordnete Luftaustrittsschlitze 5, 6 zugeführt. Die Verbrennungsluft 14 dient dabei gleichzeitig als Kühlluft für die Roststabelemente 1. Mehrere Roststabelemente 1 sind, wie aus Fig. 2 ersichtlich zu einer dichten Rostfläche 9, 10, 13 ohne Spaltbildung zwischen den einzelnen Roststabelementen 1 dachziegelartig überlappend zusammengefügt. Am Roststabelement 1 sind, wie Fig. 3 zeigt, auf jeder Seite an einem Längsteg 8 Luftkanäle 3, 4 mit Kühlrippen 11, 12 für die Kühlung der Roststabelemente 1 angebracht, die am Ende der Nasen 2, 2a mit den als Düsen ausgebildeten Luftschlitzen 5, 6 versehen sind. Aufgrund dieser Ausbildung der Luftschlitze 5, 6 in Form von Düsen ist gewährleistet, daß auf der Höhe des Luftaustrittes die gesamte oder weitgehend die gesamte von einem Primärluftventilator erzeugte Druckenergie der zugeführten Verbrennungsluft in Geschwindigkeit umgesetzt ist, und zwar ohne nennenswerten Druckverlust. Dadurch ist ein geringstmöglicher Druckverlust bei gleichzeitig weitgehend laminarer Ausbildung der aus den Düsen 5, 6 austretenden Verbrennungsluft gesichert. Die auf die Materialrutschflächen 9, 10 bzw. 13 (Fig. 2) gerichteten Luftdüsen 5, 6 führen die Verbrennungsluft 14 horizontal auf der gesamten Rostbreite (Fig. 2) für die Verbrennung vom Müll zu. Weiterhin werden die Rutschflächen 9, 10, 13 durch die über die Luftkanäle 3, 4 zwangsgeführte Verbrennungsluft 14 gekühlt, wodurch die Temperatur der Roststabelemente 1 sehr niedrig gehalten wird und somit metallische Aufschweißungen verhindert sind.

Mittels der gleichmäßig auf der gesamten Rostbreite 9, 10, 13 zugeführten Verbrennungsluft 14 entsteht nicht mehr eine pulsierende, sondern eine ruhige Verbrennung. Somit wird eine optimale Verbrennung von Müll 23 erzielt, die den CO_ Gehalt und die Korrosion an den Rohrheizflächen weitgehend herabsetzt und mehr Flugstaub in die Schlacke einbindet. Auch die leichten Müllgutteile auf den Roststäben 1 werden verbrennt, wodurch eine frühzeitige Anbackung und Ablagerung an den Nachschaltheizflächen im Müllkessel verhindert wird.

Die einzelnen Roststabelemente 1 sind mit Bohrungen 7 (Fig. 2) versehen, die es erlauben, die einzelnen Elemente 1 zu einer Rostplanfläche 9, 10, 13 ohne Spaltbildung zwischen den einzelnen Roststabelementen 1 zusammenzuschrauben. Dies ermöglicht die gewünschte Verbrennung von pastösen Abfallstoff.

## Patentansprüche

1. Rostfeuerung für die Müllverbrennung, bei der treppenartig angeordnete Roststabelemente (1) mit Luftschlitzen (5, 6) zur Führung der Verbrennungsluft und mit Rippen (11, 12) zur Kühlung der Roststabelemente versehen sind, wobei die Luftschlitze derart ausgebildet sind, daß die Verbrennungsluft parallel zur Oberseite der Profile der Roststabelemente austritt, dadurch **gekennzeichnet**, daß jedes Roststabelement (1) zwei kaskadenartig übereinander angeordnete Materialrutschflächen (9, 10) aufweist, die an ihrem Ende durch Nasen (2, 2a) begrenzt sind, in denen die Luftschlirze (5, 6) ausgebildet sind, und daß die einzelnen Roststabelemente (1) dachziegelartig übereinander angeordnet sind.

2. Rostfeuerung nach Anspruch 1, dadurch gekennzeichnet, daß die Luftschlitze (5, 6) als Düsen ausgebildet sind, deren querschnitt sich vom Düsenanfang bis zum Düsenende verjüngt.

3. Rostfeuerung nach Anspruch 1 oder 2, dadurch gekennzeichnet, daß jedes Roststabelement (1) beidseits Bohrungen (7) zur Aufnahme von Verbindungsmitteln aufweist, so daß die Roststabelemente (1) zu einer geschlossenen Rostplanfläche (9, 10, 13) zusammenfügbar sind.

## Claims

1. Grate bar incineration for refuse destruction comprising grate bar elements (1) in stepped arrangement provided with air passage slots (5, 6) to conduct combustion air and with fins (11, 12) to cool the grate bar elements, the air passage slots being formed such that the combustion air escapes parallel to the upper surface of the grate bar element profiles, **characterized** in that each grate bar element (1) comprises two material sliding surfaces (9, 10) in stacked cascade arrangement which are defined at their end by a nose (2, 2a) provided with the air passage slots (5, 6), and that the grate bar elements (1) are arranged inbricatedly.

2. Grate bar incineration according to claim 1, characterized in that the air passage slots (5, 6) are formed as jets the cross section thereof being tapered from the jet entry to the jet end.

3. Grate bar incineration according to claim 1 or 2, characterized in that each grate bar element (1) comprises bores (7) on both sides to receive connecting means so that the grate bar elements (1) can be combined into a closed grate bar plane surface (9, 10, 13).

## Revendications

1. Feu à grille pour l'incinération de déchets dans lequel des barreaux de grille (1) disposés en escalier sont munis de fentes (5, 6) pour l'acheminement de l'air de combustion et d'ailettes (11, 12) pour le refroidissement des barreaux de grille, les fentes pour l'air étant réalisées de telle manière que l'air de combustion s'échappe parallèlement au côté supérieur des profils des barreaux de grille, caractérisé en ce que chaque barreau de grille (1) présente deux surfaces de glissement (9, 10) pour le matériau qui sont disposées l'une au-dessus de l'autre en cascade et sont limitées à leur extrémité par des nez (2, 2a) dans lesquels sont réalisées les fentes (5, 6) pour l'air et en ce que les différents barreaux de grille (1) sont disposés les uns au-dessus des autres comme des tuiles.

2. Feu à grille selon la revendication 1, caractérisé en ce que les fentes (5, 6) pour l'air sont réalisées sous forme de tuyères dont la section transversale se rétrécit à partir du début de la tuyère vers la fin de la tuyère.

3. Feu à grille selon la revendication 1 ou 2, caractérisé en ce que chaque barreau de grille (1) présente de part et d'autre des perçages (7) pour recevoir des éléments d'assemblage, si bien que les barreaux de grille (1) peuvent être assemblés pour former une surface de grille plane et fermée (9, 10, 13).
